# EUROPÄISCHE PATENTSCHRIFT

(11) **EP 0 618 604 B1**
(45) Veröffentlichungstag und Bekanntmachung des Hinweises auf die Patenterteilung: **10.06.1998**
(21) Anmeldenummer: 94104132.9
(22) Anmeldetag: 17.03.1994
(51) Int. Cl.: H01H 83/12

(54) **Hilfsschaltgerät für ein mit einem Schaltschloss ausgerüstetes elektrisches Schaltgerät**
Auxiliary device for an electric circuit breaker equiped with a switch latch
Dispositif auxiliaire pour disjoncteur électrique, équipé d'un verrou de maintien

(30) Priorität: 02.04.1993 DE 4310863
(43) Veröffentlichungstag der Anmeldung: 05.10.1994
(73) Patentinhaber: Klöckner-Moeller GmbH, 53115 Bonn (DE)
(72) Erfinder: Schneider, Manfred, D-53639 Königswinter (DE)

(56) Entgegenhaltungen:
- DE-A- 3 308 437
- DE-C- 690 188

## Beschreibung

Die Erfindung bezieht sich auf ein Hilfsschaltgerät für ein mit einem Schaltschloß ausgerüstetes elektrisches Schaltgerät, insbesondere Leistungs- und Motorschutzschalter, mit in einem Gehäuse untergebrachten Unterspannungsauslöser und mindestens einem über das Schaltschloß betätigbaren voreilenden Hilfsschalter, der einen bewegliche Kontakte tragenden Brückenschieber und feststehende Anschlußkontakte enthält und der den Unterspannungsauslöser in der Einschaltphase vorzeitig an Spannung legt, wobei der Unterspannungsauslöser einen von einem Elektromagneten betätigten schwenkbaren einseitig unter Zugkraft einer Zugfeder stehenden Klappanker aufweist, der im ausgeschalteten Zustand unter der Druckeinwirkung eines Federkraftspeichers in der angezogenen Stellung gehalten wird, wobei der Klappanker mit einem bei angezogenem und unter der Einwirkung des Federkraftspeichers stehenden in unwirksamer Stellung gehaltenen Auslöseschieber für das Schalten des Schaltschlosses zusammenwirkt, dergestalt, daß bei Nichtvorhandensein einer erforderlichen Spannung für den Unterspannungsauslöser nach Auslösung des Hilfsschalters eine Leerschaltung am Schaltschloß ausgeführt wird.

Unterspannungsauslöser werden zum Überwachen der anstehenden Spannung oder zum Verriegeln benutzt. Das elektrische Schaltgerät kann erst dann eingeschaltet werden, wenn der Unterspannungsauslöser zuvor an eine ausreichende Spannung angelegt wurde. Liegt keine oder eine ungenügende Spannung am Unterspannungsauslöser, so führt das Einschalten des Schalters zu Leerschaltungen. Außerdem wird der Schalter auch dann ausgelöst, wenn während seiner Einschaltzeit die Spannung unter den zulässsigen Toleranzbereich fällt. Auch bei wiederkehrender Spannung soll der Schalter nicht selbsttätig wiedereinschalten können. Alle spannungsführenden Teile eines Steuerstromkreises müssen bei ausgeschaltetem Schaltgerät spannungsfrei sein.

Aus der DE-A-33 08 437, auf der der Oberbegriff des Anspruchs 1 basiert, ist ein Unterspannungsauslöser für elektrische Niederspannungs-Schutzschalter bekannt geworden, der einen voreilenden Hilfsschalter aufweist, der den Unterspannungsauslöser in der Einschaltphase vorzeitig an Spannung legt. Gleichzeitig wird der Magnetanker des Unterspannungsauslösers durch Betätigung eines Andrückhebels freigegeben. Ist die über den voreilenden Hilfsschalter angelegte Spannung ausreichend hoch, so bleibt der Magnetanker in der angezogenen Stellung und der Schutzschalter läßt sich einschalten. Reicht die Spannung jedoch nicht aus oder fällt die Spannung im Laufe des Betriebes aus oder fällt unter einen Grenzwert, so fällt der Magnetanker ab und betätigt dabei einen Auslöseschieber der auf das Schaltschloß des angeschlossenen elektrischen Gerätes einwirkt und damit die Einschaltung des Schaltgerätes verhindert oder auch die Ausschaltung desselben bewirkt.

Der Erfindung liegt die Aufgabe zugrunde, das gattungsgemäße Hilfsschaltgerät zu verbessern, wobei die Auslösung des Schaltschlosses zum Ausschalten bzw. Verhinderung des Einschaltens des Schaltgerätes mit Sicherheit erst nach vollendeter Schließung der Kontakte des Hilfsschalters und Spannunganlegen an den Unterspannungsauslöser durchgeführt werden soll und der Schließpunkt der Hauptstrombahnen eindeutig nach Beendigung der Bewegungsabläufe am Auslöseschieber erreicht wird, so daß ein vorzeitiges Berühren der Schaltstücke des Schaltgerätes verhindert wird.

Die einwandfreie Kopplung der Bewegungsabläufe am voreilenden Hilfsschalter und am Auslöseschieber werden erfindungsgemäß bei einem gattungsgemäßen Hilfsschaltgerät dadurch erreicht, daß zum Einschalten des voreilenden Hilfsschalters und zum nachfolgenden Auslösen des Unterspannungsauslöser ein mit einer Achswelle und zwei von der Achswelle radial an voneinander verschiedenen Stellen vorstehender und in voneinander verschiedene Richtungen weisenden, voneinander verschieden gestalteten Armen ausgerüsteter Kupplungshebel vorgesehen ist, wobei die Drehachse Z der Achswelle des Kupplungshebels parallel zur Schwenkachse des Klappankers verlaufend im Gehäuse angeordnet ist und ein Arm des Kupplungshebels mit einem die Schließbewegung des voreilenden Hilfsschalters bewirkenden Schieber und der zweite Arm des Kupplungshebels mit dem den Klappanker niederhaltenden Federkraftspeicher in Wirkverbindung steht, so daß bei Drehbewegung des Kupplungshebels um seine Drehachse die Kontakte des Hilfsschalters geschlossen und der Klappanker entsperrt wird.

Das erfindungsgemäße Hilfsschaltgerät ermöglicht eine kompakte Bauweise bei sicherer Funktionsweise in einem engen Toleranzbereich. Da die Schließbewegung für die Kontakte des Hilfsschalters zum Anliegen der Spannung an den Unterspannungsauslöser und die Entsperrung des Klappankers mit nur einem einzigen zu bewegenden Mittel, nämlich mittels des erfindungsgemäß gestalteten Kupplungshebels, vollzogen werden, ist die exakte Zuordnung dieser beiden Bewegungsabläufe zueinander gewährleistet.

Für einen exakten Ablauf der Bewegungen am Auslöseschieber nach der Entsperrung des Klappankers wird in Weiterbildung der Erfindung vorgeschlagen, daß eine mit ihrer Drehachse Y sich parallel zum angezogenen Klappanker erstreckende am Gehäuse gelagerte Umlenkwelle vorgesehen ist, die mit einem vorstehenden Hebelarm auf dem Klappanker aufliegt und von dem Federkraftspeicher beaufschlagt ist und an den Klappanker angedrückt ist, und mit einem weiteren Hebelarm gelenkig mit dem Auslöseschieber verbunden ist, derart, daß bei Entsperrung des Federkraftspeichers und Abheben des Klappankers vom Elektromagneten die Umlenkwelle um ihre Achse drehbar und der Auslöseschieber bewegbar ist. Die Umlenkwelle mit starr angeformten Hebelarmen ermöglicht wiederum eine exakte Zuordnung und Übertragung der Bewegungsabläufe, und zwar dergestalt, daß bei Abheben des Klappankers infolge nicht ausreichender Spannung am Unterspannungsauslöser mit Hilfe der ständig auf den Klappanker einwirkenden Zugfeder die Umlenkwelle durch das Abheben des Klappankers um ihre Achse gedreht wird und damit gleichzeitig der Auslöseschieber bewegt wird, der dann eine Leerschaltung am Schaltschloß bewirkt. In der Ausgangsstellung hält die von dem Federkraftspeicher niedergedrückte Umlenkwelle den Auslöseschieber und den Klappanker fest.

Weitere vorteilhafte Ausgestaltungen der Erfindung sind den kennzeichnenden Merkmalen der Unteransprüche entnehmbar. Die Einschaltbewegung für das Hilfsschaltgerät ist eine durch den Kupplungshebel ausgelöste Drehbewegung, die für die Schließung der Kontakte des Hilfsschalters in eine Hubbewegung umgewandelt werden muß, was erfindungsgemäß durch Umsetzung der Drehbewegung in eine geradlinige Schiebebewegung eines Schiebers mit nachfolgender weiterer Umlenkung über eine Keilfläche des Schiebers zu einer Hubbewegung für das Schließen der Kontakte des Hilfsschalters führt. Hierbei gleitet bevorzugt eine an dem die beweglichen Kontakte tragenden Brückenschieber angebrachte bewegliche Rolle entlang der Keilfläche des Schiebers bei dessen Durchziehen quer zur Hubrichtung des Brückenschiebers und hebt diesen an.

Zur Erzeugung einer Dynamik am Auslöseschieber bei nicht ausreichender Spannung am Unterspannungsauslöser nach Einschalten des Hilfsschalters ist eine Blockiervorrichtung für die Drehung der Umlenkwelle vorgesehen, die die Drehung der Umlenkwelle anfänglich blockiert, und zwar während einer durch eine Steuerkurve an der Achswelle des Kupplungshebels definierten Wegstrecke, nach deren Durchlaufen die Blockiereinrichtung entriegelt und dann die Umlenkwelle durch den sich abhebenden Klappanker gedreht und damit die Bewegung des Auslöseschiebers bewirkt werden kann. Auf diese Weise ist Sicherheit für die einwandfreie Auslösung des Auslöseschiebers und die damit nachfolgende Betätigung des Schaltschlosses gegeben, und zwar am vorgegebenen Punkt bei spannungsfreier Einschaltung.

Das Gehäuse für das Hilfsschaltgerät besteht bevorzugt aus zwei miteinander verrastbaren Schalen, an deren Innenwänden die einzelnen Bauteile, und zwar sowohl die feststehenden als auch die beweglichen für den Hilfsschalter und den Unteranspannungsauslöser an Löchern und Vorsprüngen gehaltert sind. Der Kupplungshebel durchsetzt dabei bevorzugt das Gehäuse quer, so daß seine Enden je auf einer Seite der Gehäuseschalen in denselben herausragen bzw. zugänglich sind.

Weitere Einzelheiten und Vorteile der Erfindung ergeben sich aus der folgenden Beschreibung eines in der Zeichnung dargestellten Ausführungsbeispieles. Es zeigen
- Figur 1a-d: ein Hilfsschaltgerät in verschiedenen Schnittansichten
- Figur 2a-c: schematische Darstellung der Bewegungsabläufe am voreilenden Hilfsschalter des Hilfsschaltgerätes nach Figur 1
- Figur 3a-c: verschiedene Ansichten des Brückenschiebers für den Hilfsschalter nach Figur 1
- Figur 4a-d: verschiedene Ansichten des Schiebers für die Betätigung des Brückenschiebers nach Figur 1 und 2
- Figur 5a-c: verschiedene Ansichten des Kupplungshebels gemäß Figur 2
- Figur 6a-c: verschiedene Ansichten des Auslöseschiebers nach Figur 1 und 2
- Figur 7a-c: verschiedene Ansichten des Halters für den Federkraftspeicher nach Figur 1 und 8
- Figur 8a-c: schematisch die Bewegungsabläufe am Unterspannungsauslöser und Auslöseschieber gemäß Figur 1
- Figur 9a,b: schematische Darstellung der Bewegungsabläufe mit Blockiereinrichtung der Umlenkwelle gemäß Figur 1.

In den Figuren 1a-1c ist das Hilfsschaltgerät mit elektromagnetischem Unterspannungsauslöser und integriertem Hilfsschalter dargestellt, das zum Beispiel mit dem Schaltschloß eines elektrischen Schaltgerätes zusammenwirkt, dergestalt, daß bei Unterspannung das Schaltschloß die Hauptstrombahnen des Schaltgerätes nicht schließen kann. Das Hilfsschaltgerät ist aus den beiden Gehäuseschalen 10a, 10b durch Verrastung zusammengesetzt, wobei Figur 1a die Innenansicht auf die Gehäuseschale 10a zeigt, Figur 1b die Innenansicht auf die Gehäuseschale 10b, Figur 1c den Schnitt AA nach Figur 1a und Figur 1d den Schnitt BB nach Figur 1a. Der voreilende Hilfsschalter 2 ist mit seinen Bauteilen in der Gehäuseschale 10a nach Figur 1a ersichtlich, der Unteranspannungsauslöser 1 mit seinen Bauteilen in der Gehäuseschale 10b nach Figur 1b. Die Anschlußschienen für den Hilfsschalter sind mit 3 bezeichnet, sie sind mit den festen Kontakten 5 bestückt. Die beweglichen Kontakte 4 sind in dem Brückenträger 12 gelagert, der Brückenschieber ist in Nuten der Gehäuseschalen geführt und in Pfeilrichtung S2 auf- und abbewegbar. Der Brückenschieber 12 wird quer zu seiner Bewegungsrichtung von dem Schieber 23 durchsetzt, der mittels des an ihm angreifenden Armes 381 des Kupplungshebels 38 quer zur Hubrichtung des Brückenschiebers in Richtung S1 geradlinig hin- und herbewegbar ist. Oberhalb des Hilfsschalters 2 sind in der Gehäuseschale 10a gemäß Figur 1a die horizontal gelagerte Umlenkwelle 25 und der unterhalb der Umlenkwelle gelagerte Auslöseschieber 27 zu sehen.

In der Figur 1c ist im Querschnitt der Brückenschieber 12 mit den federnd gelagerten beweglichen Kontakten 4 dargestellt. Das Gehäuse ist noch teilweise durch eine Zwischenwand 68 unterteilt, an der Anschlußseite zum elektrischen Schaltgerät weist die Gehäuseschale 10b angeformte Rastnocken 103 sowie den von der Gehäuseschale 10a herausgeführten Rastnocken 101 auf.

Des weiteren ragen der Paßanschlußsteg 384 des Kupplungshebels sowie der Auslösezapfen 271 des Auslöseschiebers durch entsprechende Öffnungen in der Gehäuseschale 10b heraus. Im Inneren des Gehäuses ist der Magnetkern 56 und der Anker 59 untergebracht. Die Gehäuseschalen 10a, 10b sind mittels Schrauben 70 miteinander verbunden.

Wie aus Figur 1b zu ersehen ist, besteht der Unterspannungsauslöser 1 aus dem Elektromagnet 56 mit Spule und Magnetkern zur Betätigung des als Klappanker ausgeführten Ankers 59. Der Klappanker 59 liegt in Ruhestellung auf den beiden Schenkeln des Elektromagneten 56 flach auf und ist an einer Seite mit Lagerzapfen um die Schwenkachse xa drehbar an den Gehäuseschalen gelagert. An dem Lagerende ist der Klappanker des weiteren unter Zug mit der Zugfeder 63 gehalten, die am anderen Ende an der Gehäuseschale fixiert ist. Bei fehlender Spannung oder nicht ausreichender Spannung wird der Klappanker durch die Zugfeder von dem Elektromagneten abgehoben, es sei denn, die Abhebebewegung ist blockiert. Die mögliche Abhebebewegung des Klappankers 59 ist in Figur 1b gestrichelt eingezeichnet, siehe Position 59a. Der Klappanker wird bei Spannungslosigkeit oder nicht ausreichender Spannung entgegen der Zugfederkraft der Zugfeder 63 mittels des Federkraftspeichers 31 mit Druckfeder 33, die von oben auf den Klappanker 59 einwirkt, in der angezogenen Position gehalten, d.h. auf den Elektromagneten niedergedrückt.

Die Entriegelung des Klappankers durch Anheben des Federkraftspeichers 31 in Pfeilrichtung S4 erfolgt ebenfalls mittels des Kupplungshebels 38 bei dessen Drehbewegung D1 um seine Achse Z, und zwar mit Hilfe des Kupplungsarmes 383. In dem Querschnitt des Hilfsschaltgerätes gemäß Figur 1d ist neben dem Elektromagneten 56 die Anordnung des Kupplungshebels 38 quer durch das Gehäuse ersichtlich, wobei die Enden der Achswelle des Kupplungshebels zu beiden Seiten des Gehäuses über die Löcher 104 bzw. 105 zugänglich sind. Der Kupplungshebel 38 weist die angeformten starren, voneinander beabstandeten und mit unterschiedlichen Winkeln am Umfang der Achswelle des Kupplungshebels angeordneten radial von der Achswelle abstehenden Arme 381 und 383 auf, mit denen er einerseits in Wirkverbindung mit dem Schieber 23 für die Schließung der Kontake des Hilfschalters und zum anderen in Wirkverbindung mit dem Federkraftspeicher 31 steht. Die Umlenkwelle 25, die um ihre Achse Y drehbar ist, weist ebenfalls angeformte voneinander beabstandete Hebelarme auf, wovon der Hebelarm 251 mit dem Klappanker 59 und dem Federkraftspeicher 31 in Wirkverbindung steht, während der andere Hebelarm mit dem Auslöseschieber 27 in Wirkverbindung steht. Die der zeitweiligen Blockierung des Auslöseschiebers dienende Klinkenfeder 36 ist in der Gehäuseschale 10b nach Figur 1b untergebracht und befestigt. Sie greift mit ihrem vorderen Ende an dem Kupplungshebel 38 an und wird bei dessen Drehbewegung nach einem vorgegebenen Drehwinkel mittels einer auf der Achswelle des Kupplungshebels ausgebildeten Steuerkurve ausgelöst.

Die Funktionsweise des Hilfsschaltgerätes mit voreilendem Hilfsschalter und Unterspannungsauslöser wird nachfolgend anhand der Figuren 2a-c und 8a-d erläutert. Da der Klappanker des Unterspannungsauslösers im ausgeschalteten Zustand des Schaltgerätes mittels des Federkraftspeichers in der angezogenen Stellung gehalten wird, siehe Figur 1b, kann für das Schaltgerät ein Zustand simuliert werden, als läge am Unterspannungsauslöser Spannung an. In der Einschaltphase wird dann der Unterspannungsauslöser über den voreilenden Hilfsschalter tatsächlich vorzeitig Anspannung gelegt. Gleichzeitig wird dann der Klappanker freigegeben, d.h. von dem Federkraftspeicher entlastet. Ist die über den voreilenden Hilfsschalter angelegte Spannung ausreichend hoch, so bleibt der Klappanker in der angezogenen Stellung und das Schaltgerät läßt sich einschalten. Reicht die Spannung jedoch nicht aus, so fällt der Klappanker ab, siehe gestrichelte Einzeichnung Figur 1b. Dabei wird über einen am Klappanker angelenkten Umlenkhebel der Auslöseschieber betätigt und wirkt zum Beispiel über eine Klinke unmittelbar auf das Schaltschloß des Schaltgerätes ein und verhindert damit dessen Einschaltung.

Die Bewegungsabläufe am voreilenden Hilfsschalter sind für das erfindungsgemäße Hilfsschaltgerät gemäß Figur 1 in den Figuren 2a-c auszugsweise dargestellt. Der Hilfsschalter 2 ist gemäß Figur 2a in geöffnetem Zustand dargestellt, die Kontakte 4,5 sind geöffnet. Der die beweglichen Kontakte tragende Brückenschieber 12 steht über den Schieber 23 mit dem Kupplungshebel 38 in Wirkverbindung.

Der Brückenschieber 12 ist in den Figuren 3a-c im Detail dargestellt. Figur 3a zeigt einen Längsschnitt durch den Brückenschieber mit kompletter Bestückung mit Rolle 120, beweglichen Kontakten 4, die auf einer Kontaktbrücke mit Federteller 121 in einem Aufnahmeraum 123 des Brückenschiebers gegen die Kraft einer Feder 122 auf- und abbewegbar sind. Der Brückenschieber 12 weist des weiteren oberseitig den Führungszapfen 125 sowie in der Aufsicht nach Figur 3b seitlich einander gegenüberliegende paarweise Führungszapfen 126, 127 zum Führen an den Gehäuseschalen auf. Figur 3c zeigt die Frontansicht auf das Gehäuse des Brückenschiebers 12, wobei die Aufnahmeräume 123 für die beweglichen Kontakte und Federn zu ersehen sind sowie oberseitig die Durchstecköffnung 124 für den Schieber 23 gemäß Figur 2a.

In der Figur 4a-d ist der Schieber 23 in Seitenansicht, Draufsicht, Unteransicht und Frontansicht dargestellt. Der Schieber 23 weist an einem Ende quer zur Verschieberichtung S1 das durchgehende Langloch 232 auf. Im mittleren Bereich ist der Schieber 23 auf seiner Oberseite mit einer Keilfläche 233 ausgestattet, die in Richtung auf das Ende mit dem Langloch 232 hin abfällt und in Richtung auf das andere Ende des Schiebers hin ansteigt. Zusätzlich ist im mittleren Bereich des Schiebers ein nach oben überstehender Führungssteg 231 angeformt, mit dem der Schieber seitlich in den Durchbruch 124 des Brückenschiebers 12, siehe Figur 3c und 2a, geführt ist.

In den Figuren 5a-c ist der Kupplungshebel 38 in Aufsicht und den beiden Seitenansichten dargestellt. Der Kupplungshebel weist die zentrale Achswelle 380, die um die Drehachse Z drehbar ist, auf. An dieser Achswelle sind voneinander beabstandet jeweils zu einem Endbereich hin und auch am Umfang gegeneinander versetzt zwei Arme 381, 383 angeformt. Der eine Arm 381, der nahe dem Ende 385 der Achswelle 380 ausgebildet ist, das mit einem Sackloch ausgerüstet ist, ist für den Wirkeingriff mit dem Schieber 23 zum Betätigen des Brückenschiebers 12 des Hilfsschalter bestimmt. Dieser Arm 381 weist an seinem Ende einen in Richtung des Endes der Achswelle parallel vorstehenden Zapfen 382 auf, mit dem er in das Langloch 232 des Schiebers eingreift. Der andere Arm 383 des Kupplungshebels 38 ist für die Wirkverbindung mit dem Federkraftspeicher 31 bestimmt, um diesen bei Drehbewegung des Kuppplungshebels um seine Achse Z zu bewegen, d.h. anzuheben und damit den Klappanker und die Umlenkwelle zu entlasten. Der Arm 383 ist nahe dem anderen Ende 384 der Achswelle 380 angeordnet, das als Einschalt- und Betätigungsende dient. Dieses Ende 384 ist mit einem Paßsteg für den Schalt- und Dreheingriff ausgebildet. Der Arm 383 ist an seinem Ende abgerundet ausgebildet als Abroll- und Gleitfläche. Die Abmessungen des Kupplungshebels und seiner Arme und ihre Zuordnung zueinander richten sich nach der Ausgestaltung der mit Ihnen zusammenwirkenden Teile und dem Gehäuse. Die Arme stehen radial von der Achswelle ab.

In dem Bereich des Kupplungshebels 38, in dem der Arm 382 angeformt ist, ist in einem gegenüberliegenden Bereich am Umfang der Achswelle 380 des Kupplungshebels ein Steg 387 als Steuerkurve für die Entriegelung der Klinkenfeder 36, siehe Figur 1b und Figur 9a,b, ausgebildet.

Die vorangehend beschriebenen Bauteile, Brückenschieber 12, Schieber 23, Kupplungshebel 38 wirken nun am Hilfsschaltgerät wie folgt zusammen, siehe Figur 2a-c.

Bei einem seitlichen auf das Ende 384 des Kupplungshebels einwirkenden Drehantrieb D1 dreht sich der Kupplungshebel 38 um seine Achse Z, der Arm 381 nimmt den Schieber 23 mit seinem in dessen Langloch 232 eingesteckten Zapfen 382 in geradliniger Schieberichtung S1 mit. Bei dieser geradlinigen Schubbewegung S1 des Schiebers infolge der Mitnahme durch den Kupplungshebel wird der Brückenschieber 12 durch Keilrieb der Rolle 120 entlang der Keilfläche 233 des Schiebers 23 vertikal in Schließrichtung S2 angehoben, bis die Kontakte 4, 5 des Hilfsschalters geschlossen sind. Die Schiebewege und Drehbewegungen der Kupplungshebels sind so aufeinander abgestimmt, daß bereits nach einem kurzen Drehwinkel α von beispielsweise 8° die Kontakte 4,5 des Hilfsschalters geschlossen sind. Die Drehbewegung D1 des Kupplungshebels und die Schubbewegung S1 des Schiebers 23 sind jedoch begrenzt, so daß der Schieber 23 nicht aus dem Brückenschieber 12 herausfallen kann und die Schließung der Kontakte aufrechterhalten wird.

Nach dem Schließen der Kontakte des Hilfsschalters liegt nun die am Hilfsschalter anstehende Spannung auch am Elektromagneten des Unterspannungsauslösers an. Diese Spannung kann nun entweder ausreichend sein, um den Klappanker auf dem Elektromagneten zu halten oder aber nicht ausreichend oder null, so daß der Klappanker nicht angezogen wird.

Die Bewegungsabläufe am Auslöseschieber werden anhand der auszugsweisen Darstellung gemäß Figuren 8a-d erläutert. Der Klappanker 59 wird mittels des Federkraftspeichers 31 im spannungslosen Zustand auf den Elektromagneten angedrückt. Dies geschieht in der Weise, daß eine Umlenkwelle 25 im Gehäuse um ihre Achse Y drehbar gelagert ist, wobei diese Umlenkwelle 25 mit ihrer Achse parallel zum Klappanker und quer zur Schwenkachse xa des Klappankers angeordnet ist. Die Umlenkwelle gemäß Figur 1a und Figur 8a-d weist zwei starr angeformte Hebelarme 251, 250 auf, die voneinander beabstandet und an unterschiedlichen Stellen des Umfangs ausgebildet sind. Der eine Hebelarm 251 liegt dabei auf dem Klappanker 59 oberseitig auf und wird mittels des Federkraftspeichers 31 auf dem Klappanker und zusammen mit diesem niedergedrückt. Der andere Hebelarm 250 der Umlenkwelle 25 steht in Wirkverbindung mit dem Auslöseschieber 27, der bei nicht ausreichender Spannung am Elektromagneten ausgelöst wird und eine Leerschaltung am Schaltgerät bewirken soll.

In der Figur 7a-c ist der Halter 300 des Federkraftspeichers 31 näher dargestellt in Seitenansicht, Vorderansicht und Aufsicht. Der Halter weist den durchgehenden Haltesteg 314 auf, der unterseitig mit der Abrollsteuerkurve 313 für den Arm 383 des Kupplungshebels 38 ausgebildet ist. An dem Haltesteg 314 ist des weiteren der rechtwinklig abstehende Halteteller 311 ausgebildet, der oberseitig den vorstehenden Zapfen 310 für das Aufsetzen der Druckfeder 33, siehe Figur 1b, und unterseitig den vorstehenden Rastnocken 311 zur Anlage auf dem Hebelarm 251 der Umlenkwelle 25 aufweist.

Der Auslöseschieber 27 ist in den Figuren 6a-c an einem Ausführungsbeispiel dargestellt. Die Gestalt des Auslöseschiebers richtet sich nach den übrigen Bauteilen, mit denen er in Wirkverbindung steht. Bei dem gezeigten Beispiel ist der Auslöseschieber 27 in zwei zueinander senkrechten Ebenen Z-förmig abgewinkelt ausgebildet, wobei das eine Ende 271 eine stiftförmige Form hat und als Auslösestift zum Auslösen der Schaltschlosses über die Klinke 14, siehe Figur 8a, dient. Hierbei wird der Auslösestift 271 durch ein Loch 106 in der Gehäuseschale 10b geführt. Am anderen Ende ist der Auslösestift 27 mit einem quer zur Längserstreckung und quer zu seiner Verschieberichtung S5 verlaufenden durchgehenden Loch 272 ausgestattet. Dieses Loch 272 dient dem gelenkigen Eingriff des Hebelarmes 250 der Umlenkwelle, so daß bei Drehbewegung der Umlenkwelle um ihre Achse Y der Auslöseschieber 27 über den Hebel 250 mitgenommen und in Schieberichtung S5 bewegt wird.

Bei spannungsfreiem Magnetsystem, wenn also keine ausreichende Spannung nach Schließen des voreilenden Hilfsschalters am Elektromagneten ansteht, erfolgen die nachfolgend beschriebenen Bewegungsabläufe am Auslöseschieber 27 gemäß Figur 8a-d:

In der Ausgangsstellung hält die von dem Federkraftspeicher 31 am Hebelarm 251 niedergedrückte Umlenkwelle 25 den Auslöseschieber 27 und den Klappanker 59 in der Ausgangsstellung, siehe Figur 8a. Wenn nun der Kupplungshebel 38, siehe Figur 8b, sich in Richtung D1 (hier rückseitige Darstellung in bezug auf Figur 2a-c) zu drehen beginnt, wird der Federkraftspeicher 31 mittels des Armes 383, der am Haltesteg 314 unterseitig zum Anliegen kommt, in Pfeilrichtung S4 angehoben. Bei dieser Anhebebewegung in Richtung S4 wird, siehe Figur 8c, die Umlenkwelle 25, d.h. der Hebelarm 251, und gleichzeitig Klappanker 59 freigegeben, d.h. von der niederdrückenden Federkraft entlastet. Wenn keine Spannung am Elektromagneten anliegt oder keine ausreichende Spannung, so hebt der Klappanker 59 unter der Wirkung der Zugfeder 63, siehe Figur 1b, ebenfalls nach oben ab, d.h. er schwenkt um seine Schwenkachse xa. Bei dieser Schwenkbewegung des Klappankers 59 in Richtung S4 wird der Hebelarm 251 der Umlenkwelle ebenfalls in Richtung S4 angehoben und damit die Umlenkwelle 25 um ihre Drehachse Y in Richtung D3 bewegt. Dabei wird gleichzeitig der Hebelarm 250 mitgedreht und nimmt den an seinem Ende angelängten Auslöseschieber 27 mit und verschiebt diesen in Richtung S5, so daß der Auslösestift 271 die Klinke 14, siehe Figur 8a, in Figur 8c nicht dargestellt, mitnimmt und über die Klinke 14 das nicht dargestellte elektrische Gerät bzw. dessen Schaltschloß auslöst.

Liegt nach dem Schließen des voreilenden Hilfsschalters gemäß Figur 2a-c eine ausreichende Spannung am Elektromagneten des Unterspannungsauslösers gemäß Figur 8a an, so wird durch diese Spannung der Klappanker 59 angezogen und bleibt geschlossen. Damit bleibt auch die Umlenkwelle 25 in der Ruhestellung gemäß Figur 8a, es erfolgt keine Drehung der Umlenkwelle und damit erfolgt auch keine Bewegung des Auslöseschiebers. Bei geschlossenem Klappanker und angelegter Spannung am Unterspannungsauslöser ist das angeschlossene elektrische Schaltgerät einschaltbereit.

Die Drehbewegungen des Kupplungshebels 38 und die Auslösung der Schließung der Kontakte des voreilenden Hilfsschalters und die Auslösung der Entklinkung mittels des Auslöseschiebers bei nicht ausreichender oder nicht vorhandener Spannung am Unterspannungsauslöser sind so aufeinander abgestimmt, daß das Schließen der Kontakte des voreilenden Hilfsschalters abgeschlossen ist, bevor die Entklinkung durchgeführt wird. Beispielsweise ist, wie eingangs erläutert, das Schließen des Hilfsschalters nach 8° Drehung des Kupplungshebels beendigt, während die Entklinkung, d.h. Auslösung durch den Auslöseschieber, siehe Figur 8c,d, nach beispielsweise 15° Drehung des Kupplungshebels erfolgt. Der Schließpunkt der Hauptstrombahnen des elektrischen Gerätes sollte dann bei 20° Drehung des Mitnehmers liegen, so daß dadurch das vorzeitige Berühren der Schaltstücke verhindert wird.

Zur exakten Positionierung des Auslösepunkte des Auslöseschiebers 27 und zum Erzeugen einer Dynamik am Auslöseschieber 27 ist zusätzlich die Klinkenfeder 36, siehe Figur 1b und Figuren 9a,b, vorgesehen. In der Figur 9a, b ist auszugsweise das Zusammenwirken von Umlenkwelle, Klinkenfeder, Kupplungshebel und Auslöseschieber dargestellt. Die Klinkenfeder 36 ist parallel zur Umlenkwelle 25 mit einem Ende bei 360 am Gehäuse befestigt. Am federnden freien Ende weist die Klinkenfeder 36 einen seitlich vorstehenden Steuernocken 361 auf, mit dem sie an dem Kupplungshebel 38 anliegt. Mit ihrem vorderen Ende 362 rastet die Klinkenfeder 36 am Hebelarm 250 der Umlenkwelle 25 ein. Die Klinkenfeder 36 blockiert damit anfänglich die Drehung der Umlenkwelle 25 um ihre Achse Y in Richtung D3. Erst wenn bei Drehung des Kupplungshebels 38, siehe Figur 9b, in Richtung D1 um seine Achse Z die Steuerkurve 387 des Kupplungshebels den Steuernocken 361 der Klinkenfeder erreicht und diese in Richtung D4 abhebt, erfolgt die Entriegelung der Umlenkwelle 25, so daß diese nunmehr sich um ihre Achse Y drehen und über den Hebelarm 250 den Auslöseschieber 27 mitnehmen kann. Mit Hilfe der Klinkenfeder 36 und der Steuerkurve 387 am Kupplungshebel 38 kann die Entriegelung und damit die Auslösung des Auslöseschiebers und damit die Betätigung der Klinke 14 für das Schalten am Schaltgerät, siehe Figur 8a, exakt bestimmt werden, beispielsweise nach 15° Drehung des Kupplungshebels 38. Durch diese Blockiereinrichtung wird die Entklinkungssicherheit des elektrischen Schaltgerätes am vorgegebenen Punkt bei spannungsfreier Einschaltung erhöht.

## Patentansprüche

1. Hilfsschaltgerät für ein mit einem Schaltschloß ausgerüstetes elektrisches Schaltgerät, insbesondere Leistungs- und Motorschutzschalter, mit in einem Gehäuse (10a,10b) untergebrachten Unterspannungsauslöser (1) und mindestens einem über das Schaltschloß betätigbaren voreilenden Hilfsschalter (2), der einen bewegliche Kontakte (4) tragenden Brückenschieber (12) und feststehende Anschlußkontakte (5) enthält und der den Unterspannungsauslöser (1) in der Einschaltphase vorzeitig an Spannung legt, wobei der Unterspannungsauslöser (1) einen von einem Elektromagneten (56) betätigten schwenkbaren einseitig unter Zugkraft einer Zugfeder (63) stehenden Klappanker (59) aufweist, der im ausgeschalteten Zustand unter der Druckeinwirkung eines Federkraftspeichers (31) in der angezogenen Stellung gehalten wird, wobei der Klappanker (59) mit einem bei angezogenem und unter der Einwirkung des Federkraftspeichers (31) stehenden in unwirksamer Stellung gehaltenen Auslöseschieber (27) für das Schalten des Schaltschlosses zusammenwirkt, dergestalt, daß bei Nichtvorhandensein einer erforderlichen Spannung für den Unterspannungsauslöser nach Auslösung des Hilfsschalters (2) eine Leerschaltung am Schaltschloß ausgeführt wird, **dadurch gekennzeichnet**, daß zum Einschalten des voreilenden Hilfsschalters (2) und zum nachfolgenden Auslösen des Unterspannungsauslöser (1) ein mit einer Achswelle (380) und zwei von der Achswelle (380) radial an voneinander verschiedenen Stellen vorstehenden und in voneinander verschiedene Richtungen weisenden, voneinander verschieden gestalteten Armen (381, 383) ausgerüsteter Kupplungshebel (38) vorgesehen ist, wobei die Drehachse (Z) der Achswelle (380) des Kupplungshebels (38) parallel zur Schwenkachse (xa) des Klappankers (59) verlaufend im Gehäuse (10a,10b) angeordnet ist und ein Arm (381) des Kupplungshebels mit einem die Schließbewegung des voreilenden Hilfsschalters bewirkenden Schieber (23) und der zweite Arm (383) des Kupplungshebels (38) mit dem den Klappanker (59) niederhaltenden Federkraftspeicher (31) in Wirkverbindung steht, so daß bei Drehbewegung (D1) des Kupplungshebels (38) um seine Drehachse (Z) die Kontakte (4, 5) des Hilfsschalters (2) geschlossen und der Klappanker (59) entsperrt wird.

2. Hilfsschaltgerät nach Anspruch 1,
**dadurch gekennzeichnet**, daß eine mit ihrer Drehachse (Y) sich parallel zum angezogenen Klappanker (59) erstreckende am Gehäuse (10a,10b) gelagerte Umlenkwelle (25) vorgesehen ist, die mit einem vorstehenden Hebelarm (251) auf dem Klappanker (59) aufliegt und von dem Federkraftspeicher (31) beaufschlagt ist und an den Klappanker angedrückt ist, und mit einem weiteren Hebelarm (250) gelenkig mit dem Auslöseschieber (27) verbunden ist, derart, daß bei Entsperrung des Federkraftspeichers (31) und Abheben des Klappankers (59) vom Elektromagneten die Umlenkwelle (25) um ihre Achse (Y) drehbar und der Auslöseschieber (27) bewegbar ist.

3. Hilfsschaltgerät nach einem der Ansprüche 1 oder 2,
**dadurch gekennzeichnet**, daß der bei Drehbewegung des Kupplungshebels (38) mittels des Armes (381) geradlinig hin- und herbewegbare Schieber (23) den die beweglichen Kontakte tragenden rahmenartigen Brückenschieber (12) des Hilfsschalters quer zur Schließrichtung (S2) der Kontakte durchsetzt und der Brückenschieber (12) infolge der Bewegung des Schiebers (23) anhebbar bzw. absenkbar ist.

4. Hilfsschaltgerät nach einem der Ansprüche 1 bis 3,
**dadurch gekennzeichnet**, daß der Arm (381) des Kupplungshebels (38) mittels eines vorstehenden Zapfens (382) in ein Langloch (232) des Schiebers (23) eingreift.

5. Hilfsschaltgerät nach einem der Ansprüche 1 bis 4,
**dadurch gekennzeichnet**, daß der Kupplungshebel (38) an seinen die Achswelle (380) um die Drehachse Z begrenzenden Enden (385, 384) über Löcher (104, 105) im Gehäuse (10a,10b) zugänglich ist.

6. Hilfsschaltgerät nach einem der Ansprüche 2 bis 5,
**dadurch gekennzeichnet**, daß eine Blockiervorrichtung (36) für die Drehung der Umlenkwelle (25) um ihre Drehachse (Y) vorgesehen ist, die mittels einer am Umfang der Achswelle (380) des Kupplungshebels (38) ausgebildeten Steuerkurve (387) entriegelbar ist, dergestalt, daß bei Drehung des Kupplungshebels (38) um dessen Drehachse (Z) die Entriegelung der Umlenkwelle (25) erst nach dem Schließen der Kontakte (4,5) des Hilfsschalters (2) erfolgt.

7. Hilfsschaltgerät nach einem der Ansprüche 1 bis 6,
**dadurch gekennzeichnet**, daß ein aus zwei miteinander verrastbaren Schalen (10a,10b) bestehendes Gehäuse vorgesehen ist, an dessen Innenwänden die Bauteile für den Hilfsschalter (2) und den Unterspannungsauslöser (1) an Löchern und Vorsprüngen gegebenenfalls bewegbar gehaltert sind.

8. Hilfsschaltgerät nach einem der Ansprüche 1 bis 7,
**dadurch gekennnzeichnet**, daß der Federkraftspeicher (31) einen Halter (300) mit Halteplatte (311) und nach oben vorstehenden Zapfen (310) für das Aufsetzen der Druckfeder (33) sowie in entgegengesetzter Richtung von der Halteplatte nach unten abstehend einen Rastnocken (312) zur Anlage auf dem Hebelarm (251) der Umlenkwelle (25) sowie einen darüber hinaus nach unten vorstehenden Haltesteg (314) mit Abrollsteuerkurve (313) für den Arm (383) des Kupplungshebels (38) aufweist.

9. Hilfsschaltgerät nach einem der Ansprüche 1 bis 8,
**dadurch gekennzeichnet**, daß der Auslöseschieber (27) in zwei Ebenen Z-förmig abgewinkelt ausgebildet ist, wobei das eine Ende ein quer zur Längserstreckung des Auslöseschiebers (27) und quer zu seiner Verschieberichtung (S5) ausgebildetes durchgehendes Loch (272) zum gelenkigen Einführen des Hebelarmes (250) der Umlenkwelle (25) aufweist, und der Auslöseschieber (27) so im Gehäuse untergebracht ist, daß das andere Ende (271) zum Schalten des Schaltschlosses bei Auslösung durch ein Loch (106) in der Gehäusewand des Gehäuses (10a,10b) ein- und ausschiebbar ist.

10. Hilfsschaltgerät nach einem der Ansprüche 1 bis 9,
**dadurch gekennzeichnet**, daß der Schieber (23) quer zu seiner Verschieberichtung (S2) an einem Ende mit dem durchgehenden Langloch (232) ausgestattet ist und im mittleren Bereich eine zum anderen Ende des Schiebers (23) hin angesteigende Keilfläche (233) aufweist.

11. Hilfsschaltgerät nach Anspruch 3,
**dadurch gekennzeichnet**, daß der zum Schließen der Kontakte (4, 5) des Hilfsschalters (2) notwendige Hub des Brückenschiebers (12) entlang einer am Schieber (23) ausgebildeten Keilfläche (233) in Zusammenwirken mit einer am Brückenschieber (12) befestigten Rollen (120) erreichbar ist.

## Claims

1. Auxiliary switching device for an electrical switching device equipped with a switch latch, especially for circuit-breaking devices and motor protection switches, including an undervoltage release (1) located in a casing (10a, 10b), and at least one advancing auxiliary switch (2), which can be operated by means of the switch latch, which contains a bridge slider (12) carrying movable contacts (4), and fixed connection contacts (5), and which applies voltage to the undervoltage release (1) prematurely during the switching-on stage, with the undervoltage release (1) presenting a hinged armature (59) that is actuated by an electromagnet (56), that can be swivelled subjected to the tensile force exerted by a tension spring (63) on one side, and that is maintained under the action of the pressure exerted by a spring energy storing device (31) in the attracted position in the switched-off condition, while the hinged armature (59) cooperates with a triggering slider (27), which is maintained in an ineffective position when attracted and subjected to the action of the spring energy storing device (31), for the switching of the switch latch in such a way that, when no required voltage is available for the undervoltage release, an open-circuit switching operation is carried out at the switch latch after the triggering of the auxiliary switch (2), **characterized in that** a coupling lever (38) equipped with an axle shaft (380), and two arms (381, 383), that project radially at places differing from one another, that point in directions differing from one another, and that are designed differently from one another, is provided for the switching-on of the advancing auxiliary switch (2), and for the subsequent triggering of the undervoltage release (1), while the rotational axis (Z) of the axle shaft (380) of the coupling lever (38) is arranged running in parallel with regard to the slewing axis (xa) of the hinged armature (59) in the casing (10a, 10b), and one arm (381) of the coupling lever cooperates with a slider (23) that brings about the closing movement of the advancing auxiliary switch, and the second arm (383) of the coupling lever cooperates with the spring energy storing device (31), that holds the hinged armature (59) down, so that, during the rotational movement (D1) of the coupling lever (38) around its rotational axis (Z), the contacts (4, 5) of the auxiliary switch (2) are closed and the hinged armature (59) is unblocked.

2. Auxiliary switching device as claimed in claim 1, **characterized in that** a reversing shaft (25), which extends with its rotational axis (Y) running in parallel with regard to the attracted hinged armature (59), is supported at the casing (10a, 10b), rests upon the hinged armature (59) by means of one projecting lever arm (251), is subjected to the action of the spring energy storing device (31), and pressed onto the hinged armature, and which is hinged upon the triggering slider (27) by means of an additional lever arm (250), in such a way that the reversing shaft (25) can be tumed around its axis (Y), and that the triggering slider (27) can be moved during the unblocking of the spring energy storing device (31) and the lifting off of the hinged armature (59) from the electromagnet.

3. Auxiliary switching device as claimed in any claim 1 or 2, **characterized in that** the slider (23), which can be moved back and forth along a straight line by means of the arm (381) during the rotational movement of the coupling lever (38), crosses the frame-like bridge slider (12), which carries the movable contacts and belongs to the auxiliary switch, in a transverse direction with regard to the closing direction (S2) of the contacts, and that the bridge slider (12) can be lifted or, correspondingly, lowered as a consequence of the movement of the slider (23).

4. Auxiliary switching device as claimed in any claim 1 through 3, **characterized in that** the arm (381) of the coupling lever (38) engages into a slot (232) of the slider (23) by means of a projecting pin (382).

5. Auxiliary switching device as claimed in any claim 1 through 4, **characterized in that** the coupling lever (38) is accessible at its ends (385, 384), which limit the axle shaft (380) around the rotational axis (Z), through the openings (104, 105) in the casing (10a, 10b).

6. Auxiliary switching device as claimed in any claim 2 through 5, **characterized in that** a blocking device (36) is provided for the rotation of the reversing shaft (25) around its rotational axis (Y), which can be unblocked by means of a radial cam (387) formed at the circumference of the axle shaft (380) of the coupling lever (38), in such a way that the unblocking of the reversing shaft (25) is only brought about after the closing of the contacts (4, 5) of the auxiliary switch (2) during the rotation of the coupling lever (38) around its rotational axis (Z).

7. Auxiliary switching device as claimed in any claim 1 through 6, **characterized in that** a casing, which consists of two shells (10a, 10b) that can be locked in with one another, is provided, at the intemal walls of which the component parts for the auxiliary switch (2) and for the undervoltage release (1) are fixed at holes and projections in a movable way if necessary.

8. Auxiliary switching device as claimed in any claim 1 through 7, **characterized in that** the spring energy storing device (31) presents a holder (300) with a holding plate (311) and pins (310) protruding upward for the placing of the pressure spring (33,) as well as a lock-in cam (312) projecting in the opposite direction downward from the holding plate in order to rest on the lever arm (251) of the reversing shaft (25), as well as a holding web (314) which projects downward beyond this, and which includes the radial roller cam (313) for the arm (383) of the coupling lever (38).

9. Auxiliary switching device as claimed in any claim 1 through 8, **characterized in that** the triggering slider (27) is designed in two levels in a Z-shaped angled form, while one end presents a through hole (272) which serves for the articulated insertion of the lever arm (250) of the reversing shaft (25), and which runs across the longitudinal extension of the triggering slider (27), and across its direction of displacement (S5), and that the triggering slider (27) is located in the casing in such a way that the other end (271) for the switching of the switch latch in case of triggering can be pushed in and out through an opening (106) in the casing wall of the casing (10a, 10b).

10. Auxiliary switching device as claimed in any claim 1 through 9, **characterized in that** the slider (23) is provided with the through slot (232) which is located at one end, and runs across its sliding direction (S2), and presents a wedge surface (233) which is located in the central part and rises in the direction toward the other end of the slider (27).

11. Auxiliary switching device as claimed in claim 3, **characterized in that** the lift, which is required of the bridge slider (12) for the closing of the contacts (4, 5) of the auxiliary switch (2), can be achieved along a wedge surface (233) formed at the slider (23) in cooperation with a roll (120) fixed at the bridge slider (12).

## Revendications

1. Appareil de distribution auxiliaire pour appareil de coupure électrique muni d'un verrou de maintien, disjoncteur de coupure de puissance et disjoncteur-protecteur en particulier, avec un interrupteur de sous-tension (1) placé sous boîtier (10a, 10b) et au moins un interrupteur auxiliaire capacitatif (2) actionné par le verrou de maintien, ledit interrupteur auxiliaire capacitatif comprenant un coulisseau en pont (12) supportant des contacts mobiles (4) ainsi que des contacts de connexion fixes (5) et plaçant l'interrupteur de sous-tension (1) prématurément sous tension lors de la phase de démarrage, ledit interrupteur de sous-tension (1) présentant un induit battant (59) actionné par un électro-aimant (56) et dont un côté est placé sous l'action d'un ressort de traction (63), ledit induit battant étant à l'état déconnecté maintenu sous l'action de pression d'un ressort accumulateur (31) en position tendue, et agissant conjointement à un coulisseau de déclenchement (27) pour la commande du verrou de maintien, ledit coulisseau étant maintenu en position inactivée par l'action du ressort accumulateur de pression (31) lorsque celui-ci est tendu, de sorte qu'un circuit ouvert est réalisé sur le verrou de maintien si une tension suffisante n'est pas présentée pour l'interrupteur de sous-tension après déclenchement de l'interrupteur auxiliaire (2), **caractérisé en ce que** pour la mise en circuit de l'interrupteur auxiliaire capacitatif (2) et pour le déclenchement consécutif de l'interrupteur de sous-tension (1) un levier de couplage (38) est prévu, muni d'un arbre de commande (380) et de deux bras (381, 383) formés différemment, faisant radialement saillie de l'arbre de commande (380) à des emplacements différents et avançant dans des directions différentes, l'axe de rotation (Z) de l'arbre de commande (380) du levier de couplage (38) étant disposé dans le boîtier (10a, 10b) parallèlement à l'axe de pivotement (xa) de l'induit battant (59), et un bras (381) du levier de couplage étant en liaison active avec un coulisseau (23) provoquant le mouvement de fermeture de l'interrupteur auxiliaire capacitatif, et le second bras (383) du levier de couplage étant en liaison active avec le ressort accumulateur (31) maintenant l'induit battant (59) abaissé, en sorte que, lors du mouvement de rotation (D1) du levier de couplage (38) autour de son axe de rotation (Z), les contacts (4, 5) de l'interrupteur auxiliaire (2) sont fermés, et l'induit battant (59) débloqué.

2. Appareil de coupure auxiliaire selon revendication 1, **caractérisé en ce qu'**est prévu un arbre de dérivation (25) logé contre le boîtier (10a, 10b) s'étendant par son axe de rotation (Y) parallèlement à l'induit battant (59) tendu, ledit arbre de dérivation s'appuyant sur l'induit battant (59) par un bras de levier saillant (251), étant percuté par le ressort accumulateur (31) et pressé contre l'induit battant, et articulé au coulisseau de déclenchement (27) au moyen d'un autre bras de levier (250), en sorte que, lors du déblocage du ressort accumulateur (31) et du décollement de l'induit battant (59) par l'électro-aimant, l'arbre de dérivation (25) tourne autour de son axe (Y) et que le coulisseau de déclenchement (27) devient mobile.

3. Appareil de coupure auxiliaire selon l'une des revendications 1 ou 2, **caractérisé en ce que** le coulisseau (23) à mouvement de va-et-vient en ligne droite au moyen du bras (381) lors du mouvement de rotation du levier de couplage (38), traverse le coulisseau en pont (12) de l'interrupteur auxiliaire, ledit coulisseau en forme de cadre supportant les contacts mobiles, transversalement au sens de fermeture (S2) des contacts, et en ce que le coulisseau en pont (12) peut être relevé ou abaissé par suite du mouvement du coulisseau (23).

4. Appareil de coupure auxiliaire selon l'une des revendications 1 à 3, **caractérisé en ce que** le bras (381) du levier de couplage (38) a prise dans une ouverture oblongue (232) du coulisseau, au moyen d'un tourillon saillant (382).

5. Appareil de coupure auxiliaire selon l'une des revendications 1 à 4, **caractérisé en ce que** le levier de couplage (38) est accessible, par les orifices (104, 105) du boîtier (10a, 10b), à ses extrémités (385, 384) limitant l'arbre de commande (380) autour de l'axe de rotation Z.

6. Appareil de coupure auxiliaire selon l'une des revendications 2 à 5, **caractérisé en ce qu'**un dispositif de blocage (36) pour la rotation de l'arbre de dérivation (25) est prévu autour de l'axe de rotation (Y) de celui-ci, ledit dispositif étant déverrouillable au moyen d'une came de commande (387) formée à la circonférence de l'arbre de commande (380) du levier de couplage (38), de sorte que, lors de la rotation du levier de couplage (38) autour de son axe de rotation (Z), le déverrouillage de l'arbre de dérivation (25) ne se produise qu'après la fermeture des contacts (4, 5) de l'interrupteur auxiliaire (2).

7. Appareil de coupure auxiliaire selon l'une des revendications 1 à 6, **caractérisé en ce qu'**est prévu un boîtier consistant en deux coques (10a, 10b) s'enclenchant l'une avec l'autre, sur les parois intérieures duquel les composants pour l'interrupteur auxiliaire (2) et pour le interrupteur de sous-tension (1) sont le cas échéant logés de manière à être mobiles sur des trous et des saillies.

8. Appareil de coupure auxiliaire selon l'une des revendications 1 à 7, **caractérisé en ce que** le ressort accumulateur (31) présente un logement (300) à plaque de maintien (311) et tourillon (310) saillant vers le haut pour l'application du ressort de pression (33), un ergot d'arrêt (312) opposé, dirigé vers le bas depuis la plaque de maintien, pour le placement sur le bras de levier (251) de l'arbre de dérivation (25), ainsi qu'une barrette de maintien (314) saillant vers le bas à came de roulement (313) pour le bras (383) du levier de couplage (38).

9. Appareil de coupure auxiliaire selon l'une des revendications 1 à 8, **caractérisé en ce que** le coulisseau de déclenchement (27) est en forme de Z, en équerre par rapport à deux plans, une de ses extrémités présentant un orifice (272) de traversée formé transversalement à l'étendue longitudinale du coulisseau de déclenchement (27) et transversalement à sa direction de translation (S5), pour l'articulation du bras (250) du levier de dérivation (25) , et en ce que le coulisseau de déclenchement (27) est appliqué dans le boîtier de telle sorte que son autre extrémité (271) est fichable et défichable par un orifice (106) de la paroi de boîtier (10a, 10b), pour la commutation du verrou de maintien lors du déclenchement.

10. Appareil de coupure auxiliaire selon l'une des revendications 1 à 9, **caractérisé en ce que** le coulisseau (23) est muni à une extrémité d'une ouverture oblongue (232) de traversée transversalement à sa direction de translation (S2), et présente dans la zone médiane une surface de calage (233) s'élevant à l'autre extrémité du coulisseau (23).

11. Appareil de coupure auxiliaire selon revendication 3, **caractérisé en ce que** la course de levage du coulisseau en pont (12) le long d'une surface de calage (233) formée sur le coulisseau (23), course nécessaire à la fermeture des contacts (4, 5) de l'interrupteur auxiliaire (2), est obtenue par action conjointe d'un galet (120) fixé sur le coulisseau en pont (12).
